# EUROPÄISCHE PATENTSCHRIFT

(11) **EP 1 098 159 B1**
(45) Veröffentlichungstag und Bekanntmachung des Hinweises auf die Patenterteilung: **13.10.2004**
(21) Anmeldenummer: 00118819.2
(22) Anmeldetag: 31.08.2000
(51) Int. Cl.: F41A 9/79

(54) **Vorrichtung zum Ankuppeln von Munitionsbehältern an einen Behälterträger einer automatischen Waffe**
Device for connecting a cartridge magazine to a magazine support in an automatic gun
Dispositif pour connecter un magasin à cartouches à un support de magasin d'une arme automatique

(30) Priorität: 05.11.1999 DE 19953293
(43) Veröffentlichungstag der Anmeldung: 09.05.2001
(73) Patentinhaber: Mauser-Werke Oberndorf Waffensysteme GmbH, 78727 Oberndorf (DE)
(72) Erfinder: Bilger, Gerhard, 78730 Lauterbach (DE)
(74) Vertreter: Dietrich, Barbara

(56) Entgegenhaltungen:
- EP-A- 0 343 825
- DE-C- 3 342 058
- US-A- 3 246 565
- US-A- 4 237 638
- US-A- 4 484 404

## Beschreibung

Die Erfindung betrifft eine Vorrichtung zum Ankuppeln von Munitionsbehältern an einen Behälterträger einer automatischen Waffe.

Es ist bekannt, daß beim Aufmunitionieren (Beladen) einer Lafette mit einzelnen Munitionsbehältem diese Behälter aufgesetzt, eingeschoben, gezogen oder eingehängt werden.

So offenbart die DE 14 28 761 A1, daß mehrere Patronengurte enthaltende Kästen durch Zugmittel in einem Rahmen für die Abfeuerung der Munition bewegt werden.

Nach der US 4951548 werden Munitionskästen direkt an eine Zuführbahn am hinteren und vorderen Kastenende eingehangen.

Auch diese bekannten Vorrichtungen weisen den Nachteil auf, daß beim Beladen und Nachladen die Zugänglichkeit sehr eingeschränkt ist. Zusätzliche Klappen und Öffnungen müssen beim Be- und Nachladen geöffnet oder entfernt werden. Besonders nachteilig müssen die schwer beladenen Munitionsbehälter sehr hoch an den Rahmen oder die Zuführbahn der Lafette gehoben werden.

Demgegenüber ist es Aufgabe der Erfindung eine Vorrichtung der eingangs genannten Gattung bereit zu stellen, die eine einfache Befestigung des Munitionsbehälters an der Lafette der automatischen Waffe gewährleistet, eine bessere Zugänglichkeit zum Patronengurt für den Be- und Nachladevorgang garantiert und die ergonomischen Belastungen für die Befestigung des Munitionsbehälters an der Lafette reduziert.

Gelöst wird diese Aufgabe durch die im Patentanspruch 1 angegeben Merkmale.

Vorteilhafte Ausgestaltungen der Erfindung gehen aus den Merkmalen der Unteransprüche hervor.

Der Erfindung liegt die Erkenntnis zugrunde, den Munitionsbehälter einer automatischen Waffe in einer ergonomisch kraftsparenden Weise mit dem Behälterträger der Waffe zu verbinden. Ausgehend von einer einfachen Einhängeposition des Munitionsbehälters in einer geringen Höhe des Behälterträgers wird der Munitionsbehälter in eine nach unten beabstandete Aufnahme des Behälterträgers schwenkbar eingehangen. In einer nachfolgenden einfachen Schwenkbewegung wird zunächst eine gut zugängliche schräge Beladeposition eingenommen in der ein Ende des Munitionsbehälters formschlüssig mit einer Befestigungsstelle des Behälterträgers automatisch verbunden wird. Durch diese erste Schwenkbewegung wird eine schräge Beladeposition erzeugt, in der eine öptimale Zugänglichkeit zum Patronengurt für den Beund Nachladevorgang erzeugt wird.

Durch eine nachfolgende Drehbewegung des Munitionsbehälters um die zuletzt genannte Befestigungsstelle wird der Munitionsbehälter vollständig an den Behälterträger nach oben angeschwenkt, wobei am anderen Ende des Munitionsbehälters angeordnete Arretierungsmittel ebenfalls automatisch in eine korrespondierende Befestigungsstelle des Behälterträgers einrasten.

In dieser verriegelten Position bildet der Behälterträger gleichzeitig auch einen Dekkel für den Munitionsbehälter, so daß zusätzliche Klappen und Behälterdeckel entbehrlich sind. Die ergonomischen Belastungen werden durch den Arretierungsvorgang in den vorgenannten Schritten erheblich reduziert, wobei für den Einhängevorgang des Munitionsbehälters in die Aufnahme des Behälterträgers nur eine geringe Hubhöhe erforderlich ist, die Schwenkbewegung des Munitionsbehälters in die schräge Be- und Entladeposition ohne nennenswerte Kraftanstrengung durchführbar ist und schließlich das Anschwenken des Munitionsbehälters an den Behälterträger maximal eine Belastung in der Größe des halben Behältergewichtes erfordert.

Die Erfindung wird anhand eines in den Figuren näher dargestellten Ausführungsbeispieles und unter Nennung weiterer Vorteile beschrieben.

Es zeigen:
- Figur 1: eine Seitenansicht einer automatischen Waffe mit einem Behälterträger und einem Munitionsbehälter;
- Figur 2: eine in der Figur 1 mit II gekennzeichneten Rückansicht;
- Figur 3: eine Vergrößerung des in der Figur 1 dargestellten Behälterträgers mit eingehangenem Munitionsbehälter;
- Figur 4: eine in der Figur 3 mit IV gekennzeichnete Seitenansicht;
- Figur 5: die Be- und Entladeposition des Munitionsbehälters;
- Figur 6: die angeschwenkte Position des Munitionsbehälters an dem Behälterträger;
- Figur 7: eine in der Figur 6 mit VII gekennzeichnete Seitenansicht;
- Figur 8: den Munitionsbehälter in einer Draufsicht.

Die Figuren 1 und 2 verdeutlichen eine automatische Waffe 3, die höhen- und seitenrichtbar (nicht näher dargestellt) in einer Lafette 35 gelagert ist. Lafettenaußenseitig befindet sich jeweils ein Befestigungsflansch 36 zur Aufnahme eines Behälterträgers 2 für einen Munitionsbehälter 1. In den Figuren 1 und 2 ist nur jeweils ein Behälterträger 2 dargestellt.

Der in den Figuren 3 bis 7 vergrößert dargestellte Behälterträger 2 besteht aus einer waffenachsparatlelen Traverse 37, die beidseitig in Längsrichtung unsymmetrisch zu dem jeweiligen Traversenende beabstandet Aufnahmebügel 4 mit einer in der Entfemung b nach unten beabstandeten Aufnahme 5 für eine Einhängung und Schwenkbewegung des Munitionsbehälters 1 enthält. Die Befestigung dieses Behälterträgers 2 an der Lafette 35 erfolgt über den der Lafette zugewandten Aufnahmebügel 4 und einen Befestigungsflansch 36. Der Munitionsbehälter 1 ist mit Lagerbolzen 13 (Figur 8) ausgerüstet, die beidseitig in längsaxialer Richtung bei horizontiertem Munitionsbehälter 1 senkrecht über dessen Schwerpunkt S am oberen Ende der Seitenwände 14 des Munitionsbehälters 1 angeordnet sind. Bei symmetrischer Gewichtsverteilung sind alle Lagerbolzen 13 mittig am oberen Rand der Seitenwände 14 des Munitionsbehälters angeordnet.

Die Aufnahme 5 des Behälterträgers 2 ist zum Einhängen der Lagerbolzen 13 schalenförmig der Kontur des Lagerbolzens 13 angepaßt und einseitig nach oben hin offen. Dadurch, daß der Lagerbolzen 13 jeweils anseinem äußeren Ende einen seinen Schaftdurchmesser überschreiteten Flansch 15 enthält, findet in der schalenförmigen Kontur der Aufnahme 5 eine schnelle und sichere Lagerung für eine einfache Schwenkbewegung des Munitionsbehälters 1 statt.

In längsaxialer Richtung 6 des Behälterträgers 2 sind unsymmetrisch zu den Aufnahmen 5 beabstandet Befestigungsstellen 7, 8 für den Munitionsbehälter 1 vorgesehen : Diese Befestigungsstellen bestehen aus Laschen 22, 23, die an den jeweiligen Enden der Traverse 30 beidseitig an dieser beispielsweise durch Schraubverbindungen angeschlossen sind. In Längsrichtung gesehen weisen diese Laschen 22, 23 von unten nach oben jeweils schräg nach innen verlaufende Einlaufschrägen 24, 25 auf, über die Arretierungsmittel 16, 17 des Munitionsbehälters in Bohrungen 20, 21 am oberen Ende der jeweiligen Einlaufschräge 24, 25 der Laschen 22, 23 einrastbar sind. Der Abstand a zwischen der ersten Befestigungsstelle 7 und der Aufnahme 5 entspricht vorzugsweise der halben Länge L des Munitionsbehälters 1, so daß der Munitionsbehälter 1 in einer mit seinen Lagerbolzen 13 und die Aufnahme 5 in Richtung 10 geschwenkten Position, bei Einnahme der Befestigungsstelle 7, eine schräge Beladeposition 9 einnimmt.

Die zweite Befestigungsstelle 8 ist auf den Behälterträger 2 im Abstand der Länge L des Munitionsbehälters 1 zur Erstbefestigungsstelle angeordnet, so daß der Munitionsbehälter 1 nach einer Schwenkbewegung 11 um die erste Befestigungsstelle 7 eine Munitionsentnahmestellung 12 einnimmt. Für diese Einnahme sind die Arretierungsmittel 16, 17 längsaußenseitig am Munitionsbehälter 1 in der gleichen Länge L wie die Befestigungsstellen 7, 8 voneinander entfernt angeordnet.

Zur Einnahme der Munitionsentnahmestellung 12 führt der Munitionsbehälter 1 eine Kreisbewegung um die Befestigungsstelle 7 durch, so daß der Lagerbolzen 13 sich aus der schalenförmigen Aufnahme 5 herausbewegt. Die Aufnahme kann deshalb zu der im Abstand a gerichteten Befestigungsstelle 7 hin geschlossen sein, während sie zur entgegengesetzt angeordneten Befestigungsstelle 8 in der oberen Hälfte offen ist.

Damit die Arretierungsmittel 16, 17 selbsttätig in die Bohrungen 20, 21 der Laschen 22, 23 einrasten können, sind sie als Federkraft beaufschlagte Bolzen 18, 19 ausgebildet. Diese Bolzen 18, 19 sind in rohrartigen Führungen 26, 27 geführt, wobei diese Führungen quer zu den Seitenflächen 14 außenseitig am oberen Ende des Munitionsbehälters befestigt sind. Zum Lösen der Bolzen 18, 19 aus den Befestigungsstellen 7, 8 ist jeder Bolzen einer Befestigungsstelle mit einem radial abstehenden Führungsstift 28, 29 versehen, der in einem jeweiligen Längsschlitz 30 , 31 gegen die Kraft einer Feder 34 aus der Bohrung 20, 21 lösbar und für eine reibungslose Rückschwenkbewegung in einem weiteren Umfangsschlitz 32, 33 feststellbar ist.

### Funktionsweise :

Die Beladung der Waffe 3 erfolgt in drei Stufen. In der Stufe 1 wird der Munitionsbehälter 1 in die Aufnahme 5 des Behälterträgers 2 eingehängt.

In der Stufe 2 wird der Munitionsbehälter um die Drehachse der Aufnahme 5 geschwenkt, so daß Arretierbolzen 18 des nach oben geschwenkten Behälterendes automatisch in die Bohrungen 20 der Befestigungsstelle 7 einrasten. Diese Schrägstellung des Behälters ist derartig bemessen, daß ein nicht dargestellter Patronengurt durch einen Patronenauslauf 38 zuverlässig verschoben werden kann, um die Waffe zu beladen.

In der Stufe 3 wird der Munitionsbehälter 1 vollständig um die Befestigungsstelle 7 aus der Aufnahme 5 heraus an den Behälterträger 1 manuell herangeschwenkt. Die Arretierung des Behälters an der Befestigungsstelle 8 erfolgt hier ebenfalls automatisch über die Arretierungsbolzen 19 in den Bohrungen 21 der Laschen 23. In dieser Position ist der Munitionsbehälter 1 forrnschlüssig mit dem Behälterträger verbunden.

Eine Entnahme des Munitionsbehälters von dem Behälterträger findet in umgekehrter Reihenfolge statt, wobei die Führungsstifte in der vorbeschriebenen Weise nach einander Rastpositionen in dem jeweiligen Umfangsschlitz 32, 33 einnehmen. Der Behälter 1 kann dabei zunächst über den Handgriff 39 von der dritten über die zweite in die erste Stufe zurückgeschwenkt und über den weiteren Handgriff 40 leicht ausgetauscht werden.

### Bezugszeichenliste

- 1.: Munftionsbehälter
- 2.: Behälterträger
- 3.: Waffe
- 4.: Aufnahmebügel
- 5.: Aufnahme
- 6.: Achsrichtung
- 7.: Befestigungsstelle
- 8.: Befestigungsstelle
- 9.: Beladeposition
- 10.: Schwenkbewegung
- 11.: Schwenkbewegung
- 12.: Munitionsentnahmestellung
- 13.: Lagerbolzen
- 14.: Seitenwände
- 15.: Flansch
- 16.: Arretierungsmittel
- 17.: Arretierungsmittel
- 18.: Bolzen
- 19.: Bolzen
- 20.: Bohrung
- 21.: Bohrung
- 22.: Lasche
- 23.: Lasche
- 24.: Einlaufschräge
- 25.: Einlaufschräge
- 26.: Führung
- 27.: Führung
- 28.: Führungsstift
- 29.: Führungsstift
- 30.: Längsschlitz
- 31.: Längsschlitz
- 32.: Umfangsschlitz
- 33.: Umfangsschlitz
- 34.: Feder
- 35.: Lafette
- 36.: Befestigungsflansch
- 37.: Traverse
- 38.: Patronenauslauf
- 39.: Handgriff
- 40.: Handgriff

## Patentansprüche

1. Vorrichtung zum Ankuppeln von Munitionsbehältern (1) an einen Behälterträger (2) einer automatischen Waffe (3), mit folgend Merkmalen :
a) Der Behälterträger (2) enthält beidseitig Aufnahmebügel (4) mit einer jeweils nach unten beabstandeten Aufnahme (5) für eine Einhängung und Schwenkbewegung des Munitionsbehälters (1), der dafür mit Lagerbolzen (13) ausgestattet ist;
b) in längsaxialer Richtung (6) des Behältersträger (2) sind unsymmetrisch zu den Aufnahmen (5) beabstandet, Befestigungsstellen (7), (8) für den Munitionsbehälter (1) vorgesehen;
c) der Munitionsbehälter (1) enthält längsaußenseitig in der Länge (L) beabstandete und mit den Befestigungsstellen (7,8) verbindbare Arretierungsmittel (16, 17).
d) der Abstand (a) zwischen der ersten Befestigungsstelle (7) und der Aufnahme (5) entspricht bei eingehängtem Munitionsbehälter (1) in der Aufnahme (5) dem Abstand zwischen der Aufnahme 5 und einem sten Arretierungsmittel (16), so daß der Munitionsbehälter (1) in einer mit seinen Lagerbolzen (13) um die Aufnahme (5) in Richtung (10) geschwenkten Position, bei Einnahmen der Befestigungsstelle (7), eine schräge Beladeposition (9) einnimmt;
e) die zweite Befestigungsstelle (8) ist auf dem Behälterträger (2) im Abstand der Länge (L) des Munitionsbehälters (1) zur ersten Befestigungsstelle angeordnet, so daß der Munitionsbehälter (1) nach einer Schwenkbewegung (11) um die erste Befestigungsstelle (7) eine Munitionsentnahmestellung (12) einnimmt;

2. Vorrichtung nach Anspruch 1, **dadurch gekennzeichnet, daß** der Abstand (a) zwischen der ersten Befestigungsstelle (7) und der Aufnahme (5) der halben Länge (L) des Munitionsbehälters (1) entspricht.

3. Vorrichtung nach Anspruch 1 oder 2, **dadurch gekennzeichnet, daß** die Lagerbolzen (13) beidseitig in längsaxialer Richtung mittig am oberen Ende der - Seitenwände (14) des Munitionsbehälters (1) angeordnet sind.

4. Vorrichtung nach den Ansprüchen 1 bis 3, **dadurch gekennzeichnet, daß** der Lagerbolzen (13) jeweils an seinem äußeren Ende einen seinen Schaftdurchmesser überschreiteten Flansch (15) enthält.

5. Vorrichtung nach einem der Ansprüche 1 bis 4, **dadurch gekennzeichnet, daß** die Aufnahme (5) zum Einhängen der Lagerbolzen (13) schalenförmig der Kontur der Lagerbolzen (13) angepaßt und einseitig nach oben hin offen ist.

6. Vorrichtung nach Anspruch 1, **dadurch gekennzeichnet, daß** die Arretierungsmittel (16,17) federkraftbeaufschlagte Bolzen (18, 19) sind, die in Bohrungen (20, 21) von Laschen (22,23) der jeweiligen Befestigungsstelle (7, 8) des Behälterträgers (2) einrastbar sind.

7. Vorrichtung nach Anspruch 6, **dadurch gekennzeichnet, daß** die Laschen (22, 23) Einlaufschrägen (24,25) für ein selbsttätiges Einrasten der Bolzen (18,19) aufweisen.

8. Vorrichtung nach Anspruch 6 und 7, **dadurch gekennzeichnet, daß** die Bolzen (18, 19) in rohrartigen Führungen (26, 27) geführt sind und jeweils über ein radial an jedem Bolzen abstehenden Führungsstift (28, 29) in Längsschlitzen (30,31) geführt und in Umfangsschlitzen (32, 33) feststellbar sind.

## Claims

1. Apparatus for coupling ammunition containers (1) to a container support (2) on an automatic weapon (3), having the following features :
a) the container support (2) contains holding brackets (4) on both sides, with a holder (5), which is in each case at a distance downwards, for hooking in and pivoting the ammunition container (1), and which is equipped with bearing bolts (13) for this purpose ;
b) attachment points (7), (8) for the ammunition container (1) are provided at a distance asymmetric with respect to the holders (5) in the longitudinal axial direction (6) of the container support (2) ;
c) the ammunition container (1) contains locking means (16, 17), which are at a distance longitudinally on the outside in the length (L) and can be connected to the attachment points (7, 8).
d) The distance (a) between the first attachment point (7) and the holder (5) when the ammunition container (1) is hooked into the holder (5) corresponds to the distance between the holder (5) and a first locking means (16), so that the ammunition container (1) assumes an oblique loading position (9) in a position with its bearing bolts (13) pivoted about the holder (5) in the direction (10), on engagement with the attachment point (7) ;
e) the second attachment point (8) is arranged on the container support (2) at a distance along the length (L) of the ammunition container (1) from the first attachment point, such that the ammunition container (1) assumes an ammunition removal position (12) following a pivoting movement (11) about the first attachment point (7) ;

2. Apparatus according to Claim 1, **characterized in that** the distance (a) between the first attachment point (7) and the holder (5) corresponds to half the length (L) of the ammunition container (1).

3. Apparatus according to Claim 1 or 2, **characterized in that** the bearing bolts (13) are arranged centrally at the upper end of the side walls (14) of the ammunition container (1), on both sides in the longitudinal axial direction.

4. Apparatus according to Claims 1 to 3, **characterized in that** each of the bearing bolts (13) contains a flange (15), whose diameter is larger than its shank diameter, at its outer end.

5. Apparatus according to one of Claims 1 to 4, **characterized in that** the holder (5) for hooking in the bearing bolts (13) is matched in the form of a shell to the contour of the bearing bolts (13), and is open at the top on one side.

6. Apparatus according to Claim 1, **characterized in that** the locking means (16, 17) are bolts (18, 19) to which spring force is applied and which can be latched in holes (20, 21) by lugs (22, 23) at each of the attachment points (7, 8) on the container support (2).

7. Apparatus according to Claim 6, **characterized in that** the lugs (22, 23) have insertion inclines (24, 25) in order to allow the bolts (18, 19) to latch in automatically.

8. Apparatus according to Claims 6 and 7, **characterized in that** the bolts (18, 19) are guided in tube-like guides (26, 27) , are each guided in longitudinal slots (30, 31) by means of a guide pin (28, 29) projecting radially on each bolt, and can be fixed in circumferential slots (32, 33).

## Revendications

1. Procédé de raccordement de caisses à Munitions (1) à un support de caisse (2) d'une arme automatique (3), présentant les caractéristiques suivantes :
a) Le support de caisse (2) comporte des deux côtés des étriers de réception (4) avec à chaque fois un logement (5) situé à distance vers le bas pour un accrochage et un mouvement de pivotement de la caisse à munitions (1) qui est équipée à cet effet d'axes de logement (13) ;
b) dans le sens de l'axe longitudinal (6) du support de caisse (2) des points de fixation (7),(8) sont prévus à distance de façon asymétrique par rapport aux logements (5) pour la caisse à munitions (1) ;
c) la caisse à munitions (1) comporte sur le côté extérieur longitudinal des moyens d'arrêt (16,17) situés à distance dans le sens de la longueur (L) et pouvant se raccorder aux points de fixation (7,8) ;
d) la distance (a) entre le premier point de fixation (7) et le logement (5) correspond, lorsque la caisse à munitions (1) est accrochée dans le logement (5), à la distance entre le logement (5) et un premier moyen d'arrêt (16) de sorte que la caisse à munitions (1) adopte dans une position où son axe de logement (13) a pivoté dans le sens (10) autour du logement (5), lorsque le point de fixation (7) est occupé, une position de chargement (9) inclinée ;
e) le deuxième point de fixation (8) est disposé sur le support de caisse (2) à une distance de la longueur (L) de la caisse à munitions (1) par rapport au premier point de fixation, de sorte que la caisse à munitions (1) adopte une position de prélèvement de munitions (12) après un mouvement de pivotement (11) autour du premier point de fixation (7).

2. Dispositif selon la revendication 1, **caractérisé en ce que** la distance (a) entre le premier point de fixation (7) et le logement (5) correspond à la demi-longueur (L) de la caisse à munitions (1).

3. Dispositif selon la revendication 1 ou 2, **caractérisé en ce que** les axes de logement (13) sont disposés des deux côtés dans le sens de l'axe longitudinal au centre à l'extrémité supérieure des parois latérales (14) de la caisse à munitions (1).

4. Dispositif selon les revendications 1 à 3, **caractérisé en ce que** chaque axe de logement (13) comporte à son extrémité extérieure un collet (15) dépassant son diamètre de corps.

5. Dispositif selon l'une quelconque des revendications 1 à 4, **caractérisé en ce que** le logement (5) pour l'accrochage des axes de logement (13) est adapté en forme de coquille au contour des axes de logement (13) et est ouvert sur un côté vers le haut.

6. Dispositif selon la revendication 1, **caractérisé en ce que** les moyens d'arrêt (16,17) sont des axes (18,19) sollicités par une force de ressort qui sont encliquetables dans des orifices (20,21) de pattes (22,23) du point de fixation respectif (7,8) du support de caisse (2).

7. Dispositif selon la revendication 6, **caractérisé en ce que** les pattes (22,23) présentent des inclinaisons d'engagement (24,25) pour un encliquetage automatique des axes (18,19).

8. Dispositif selon la revendication 6 et 7, **caractérisé en ce que** les axes (18,19) sont guidés dans des guidages tubulaires .(26,27) et sont chacun guidés par l'intermédiaire d'un ergot de guidage (28,29) saillant radialement sur chaque axe, dans des fentes longitudinales (30,31) et peuvent être fixés dans des fentes circonférentielles (32,33).
